# DEMANDE DE BREVET EUROPEEN

(11) **EP 3 854 369 A1**
(43) Date de publication de la demande: **28.07.2021**
(21) Numéro de dépôt: 20000043.8
(22) Date de dépôt: 27.01.2020
(51) Int. Cl.: A61H 1/02

(54) **APPAREIL DE RÉÉDUCATION POUR GENOU ET ÉPAULE**

(71) Demandeur: Lounbi, Anouar, 54720 Lexy (FR)
(72) Inventeur: Lounbi, Anouar, 54720 Lexy (FR)

(57) **Abrégé**

Un appareil de rééducation pour le genou ou l'épaule.
C'est un appareil qui apporte au kinésithérapeute une aide supplémentaire dans son travail de rééducation et il lui permet de faire aux patients des exercices de mobilisation active de flexion et extension au niveau du genou ou de l'épaule essentiellement après des interventions chirurgicales. Mais aussi pour l'entretien de la mobilité des membres inférieurs ou supérieurs des personnes âgées.

L'appareil est composé d'une planche (1) en bois avec rebords latéraux (8) et central (7) pour une bonne orientation des mouvements avec de petites calles en bois qui permettent de limiter les amplitudes des mouvements avec un skate (2) sur lequel on pose le pied ou le bras du patient en glissant le skate (2) le patient effectue seul des mouvements de flexion et d'extension du genou ou de l'épaule.

La production de cet appareil est simple et non couteuse.

L'invention est destinée essentiellement aux kinésithérapeutes mais aussi grand public.

## Description

La présente invention concerne un appareil de rééducation qui permet au kinésithérapeute de faire des exercices de mobilisation active du genou ou de l'épaule essentiellement dans le cadre de la rééducation post chirurgicale du genou ou de l'épaule.

Cet appareil que j'ai nommé : FLEXEX.

J'ai déjà fabriqué un premier modèle de cet appareil et je m'en sers quotidiennement dans mon cabinet dans les différents exercices pour le genou et l'épaule après des opérations.

Ce système est composé d'une planche en bois (1) dont la grande partie est une voie de mobilisation (4) et une voie de stabilisation (5), la voie de mobilisation (4) reçoit le skate (2) sur lequel le patient pose son pied ou son bras pour pousser le skate (2) en avant et en arrière. Chaque voie est délimitée par un rebord latéral (8), un rebord central (7), un rebord antérieur (9) et un rebord postérieur (10) ;
De plus ce système est doté de deux calles (3) que l'on peut placer une en avant et une en arrière du skate (2), dans des trous (6) situés à différents niveaux pour régler les amplitudes de mouvements du genou ou du bras pour les patients ayant subi une opération et pour qui les mouvements doivent être limités et bien contrôlés.

Les voies de mobilisation (4) et celle de stabilisation (5) ainsi que les calles (3) sont recouverts de tissu qui permet de diminuer le bruit du contact entre le skate (2) et les calles (3).

### Le dessin annexé illustre l'invention

[Fig.1] représente le dispositif de l'invention
   Les images annexées illustrent l'invention.
[Fig.2] représente l'appareil aidant à effectuer un mouvement d'extension du genou
[Fig.3] représente l'appareil aidant à effectuer un mouvement de flexion du genou
[Fig.4] représente l'appareil aidant à effectuer un mouvement de flexion de l'épaule
[Fig.5] représente l'appareil aidant à effectuer un mouvement d'extension de l'épaule.

## Revendications

1. Dispositif de rééducation qui permet de faire des exercices de flexion et d'extension du genou ou de l'épaule. Cet appareil est fait d'une planche (1) en bois de 105 cm de longueur et de 37cm de largeur, cette planche (1) est composée de deux voies : une voie de mobilisation (4) et une voie de stabilisation (5). Ces deux voies sont séparées entre elles par un rebord central (7), entourées de deux rebords latéraux (8) et d'un rebord antérieur (9) et d'un rebord postérieur (10). Ces rebords sont d'une hauteur de 5mm et permettent au skate (2) de ne pas sortir de son trajet lors de la mobilisation. Les bords latéraux (8) et le bord central (7) comportent des trous (6) qui permettent de recevoir les petites calles (3) en bois utilisées pour régler les amplitudes de mobilisation souhaitée. La distance entre deux trous (3) consécutifs est de 5cm.

2. Pour la rééducation du genou, le kinésithérapeute installe le patient sur une chaise en position assise, puis il pose la planche (1) en en bois en dessous de la chaise puis le kinésithérapeute place le skate (2) sur la voie de mobilisation (4) du côté du genou à rééduquer. Le kinésithérapeute ou le patient lui-même pose le pied du patient sur le skate (2) et l'autre pied du patient est posé sur la voie de stabilisation (5) de la planche (1) ce qui permet un bon positionnement du patient. Le kinésithérapeute place une calle (3) en avant et une calle (3) en arrière du skate (2) aux endroits qui permettent le contrôle des mouvements du genou. Le patient fait son exercice en glissant le skate (2) en avant et en arrière. Grâce aux bords latéraux (8) le skate (2) ne sort pas de son trajet et grâce aux calles (3) placées devant et derrière le skate (2) le mouvement du genou est bien contrôlé.

3. Pour la rééducation de l'épaule, le kinésithérapeute pose la planche (1) en bois sur une table à la hauteur de l'épaule du patient, le kinésithérapeute pose le skate (2) au niveau de la voie de mobilisation (4) de la planche (1) en bois. Le patient s'installe sur une chaise en latéral par rapport à la planche (1). Le patient ou le kinésithérapeute place le bras du patient sur le skate (2). Le kinésithérapeute place les calles (3) aux endroits convenables pour contrôler les mouvements de l'épaule. Le patient glisse le skate (2) avec le bras en avant et en arrière. Le skate (2) est bloqué latéralement par les rebords latéraux (8) et central (7) et en avant et en arrière par les calles (3) en bois.
